# FASCICULE DE BREVET EUROPEEN

(11) **EP 4 140 352 B1**
(45) Date de publication et mention de la délivrance du brevet: **18.03.2026**
(21) Numéro de dépôt: 22190718.1
(22) Date de dépôt: 17.08.2022
(51) Int. Cl.: A44C 5/10, A44C 5/24

(54) **DISPOSITIF DE RÉGLAGE EN LONGUEUR D'UN BRACELET DE MONTRE**
VORRICHTUNG ZUR LÄNGENREGULIERUNG EINES UHRENARMBANDS
DEVICE FOR ADJUSTING THE LENGTH OF A WATCH STRAP

(30) Priorité: 23.08.2021 CH 0701952021
(43) Date de publication de la demande: 01.03.2023
(73) Titulaire: Richemont International SA, 1752 Villars-sur-Glane (CH)
(72) Inventeur: Paracuellos, Xavier, 74600 Vieugy (FR); Monot, Joel, 01170 Chevry (FR)
(74) Mandataire: Novagraaf International SA

(56) Documents cités:
- EP-A1- 2 875 747
- WO-A1-2020/121191
- FR-A- 656 170
- JP-U- S63 196 212
- US-A- 833 458

## Description

### Domaine technique de l'invention

La présente invention concerne de manière générale les bracelets de montre, et en particulier, l'invention se rapporte à un dispositif de réglage en longueur d'un bracelet de montre pour pouvoir régler la longueur de manière fine, précise, rapide et pratique. Un tel dispositif de réglage en longueur est généralement appelé système de mise à l'aise et permet de régler la longueur du bracelet avec un incrément plus fin qu'en enlevant ou en ajoutant un maillon pour un bracelet à maillons, ou que l'écart entre deux trous consécutifs d'un bracelet cuir ou caoutchouc. Ce réglage peut également se faire sans retirer le bracelet du poignet et de manière aisément réversible.

### État de la technique

Dans l'art antérieur des bracelets de montre et de leur réglage en longueur, on connait le document EP2875747A1 qui décrit un dispositif de réglage de la longueur du bracelet avec un élément mobile logé dans un capot de fermoir du type à boucle déployante et comprenant un élément de verrouillage dans le fermoir permettant de déterminer une longueur au bracelet. En contrepartie, ce système comporte de nombreuses pièces, en particulier des pièces de très faibles dimensions et articulées les unes par rapport aux autres, ce qui rend le dispositif complexe à fabriquer et à assembler.

On connait aussi le document US10722006B2 qui divulgue un dispositif de réglage de la longueur d'un bracelet avec un système de dentures formé dans un capot de boucle déployante, définissant différentes longueurs de bracelet et un chariot mobile avec un ergot qui peut se loger dans l'un des crans du système de dentures. En contrepartie, ce système comporte de nombreuses pièces, en particulier des pièces de très faibles dimensions et articulées les unes par rapport aux autres, ce qui rend le dispositif complexe à fabriquer et à assembler. Le document WO2020121191A1 divulgue un dispositif de réglage fin de la longueur d'un bracelet.

### Exposé de l'invention

Un but de la présente invention est de répondre aux inconvénients de l'art antérieur mentionnés ci-dessus et en particulier, tout d'abord, de proposer un dispositif de réglage en longueur d'un bracelet de montre aisé à manipuler pour l'utilisateur, de faibles dimensions et ne requérant pas de pièces complexes et/ou de très faibles dimensions.

Pour cela un premier aspect de l'invention concerne un dispositif de réglage en longueur d'un bracelet de montre, comprenant :
- une pièce de base, comprenant une première attache avec l'un d'un fermoir de bracelet ou d'un brin de bracelet,
- un coulisseau, monté en liaison glissière sur la pièce de base et comprenant une deuxième attache avec l'autre du fermoir de bracelet ou du brin de bracelet,,
- un capot, articulé sur la pièce de base et mobile entre une position de verrouillage et une position de réglage,
- un organe de maintien, agencé pour maintenir le capot en position de verrouillage,

dans lequel l'un du capot ou du coulisseau comprend un ergot de verrouillage, l'autre du capot ou du coulisseau comprend une crémaillère avec une pluralité de logements de verrouillage chacun agencé pour :
   - recevoir l'ergot de verrouillage et procurer un blocage du coulisseau sur la pièce de base lorsque le capot est en position de verrouillage,
   - libérer l'ergot de verrouillage et permettre un réglage d'une distance entre la première attache et la deuxième attache, lorsque le capot est en position de réglage,
caractérisé en ce que le capot est articulé avec la pièce de base du côté de la première attache. Selon la mise en œuvre ci-dessus, le dispositif de réglage en longueur est distinct du fermoir, et c'est le capot lui-même qui procure la fonction de verrouillage-déverrouillage, ce qui permet de l'actionner indépendamment du fermoir du bracelet (typiquement une boucle, à ardillon, ou déployante, ou déployante double, dite boucle papillon). En conséquence, l'ergonomie d'utilisation est améliorée, il n'y a pas besoin d'actionner le fermoir pour régler de manière fine et précise la longueur du bracelet. Enfin, dissocier le dispositif de réglage en longueur du fermoir permet de prévoir des pièces qui peuvent être conçues et fabriquées indépendamment des contraintes d'intégration dans le fermoir : la fabrication et l'assemblage sont moins complexes. En particulier, l'articulation directe du capot sur la pièce de base qui forme la glissière pour le coulisseau procure un système avec peu de pièces. Dans la mise en œuvre ci-dessus, le capot forme une pièce ou un dispositif destiné à protéger un objet et à rester visible de l'utilisateur lors de l'utilisation normale (lorsque la montre est portée au poignet par exemple). En particulier, le capot, visible de l'utilisateur, forme une pièce ou un dispositif destiné à protéger et/ou recouvrir et/ou cacher, au moins en partie et au moins dans la position de verrouillage :
   - l'organe de maintien, et/ou
   - l'ergot, et/ou
   - le crémaillère, et/ou
   - le coulisseau.

Le terme de coiffe est également parfois employé pour désigner le capot. La partie visible du capot a principalement une fonction esthétique. Il n'en demeure pas moins que la partie intérieure du capot peut avoir une fonction technique, comme dans la présente invention. On peut noter que le capot ou la coiffe doit présenter :
- d'un côté une fonction esthétique (la partie visible de l'utilisateur) et
- d'un autre côté une fonction technique (la partie invisible de l'utilisateur qui fait support de l'ergot de verrouillage ou de la crémaillère). On peut prévoir qu'une simple paroi mince sépare les deux côtés (c'est-à-dire une paroi avec une épaisseur bien inférieure à la largeur et/ou longueur, par exemple 4 ou 5 fois plus faible).

Selon un mode de réalisation, l'articulation du capot comprend un axe de rotation coaxial avec un axe de pivotement de la première attache. Selon cette mise en œuvre, le dispositif présente une bonne compacité, avec l'axe de rotation du capot confondu et commun avec celui de la première attache. Cette mise en œuvre permet aussi de réduire le nombre de composants.

Selon l'invention, le capot comprend :
- une première extrémité du côté de laquelle est agencée l'articulation sur la pièce de base,
- une deuxième extrémité opposée à la première extrémité et comprenant une portion d'actionnement à manipuler directement par un utilisateur pour déplacer le capot. La portion d'actionnement peut être formée par une patte, un bouton de commande, un levier. L'utilisateur peut manipuler ou saisir ou soulever directement la portion d'actionnement pour déplacer le capot et déverrouiller le dispositif de réglage. De manière avantageuse, la portion d'actionnement est formée monobloc ou d'un seul tenant avec le capot. Cette mise en œuvre permet aussi de réduire le nombre de composants.

Selon un mode de réalisation, l'organe de maintien est formé par un organe élastique agencé pour exercer sur le capot un effort de rappel vers la position de verrouillage. On peut prévoir un ressort, et le retour en position de verrouillage est automatique de sorte à faciliter encore l'utilisation du dispositif de réglage.

Selon un mode de réalisation, l'organe de maintien est formé par un verrou à actionner par l'utilisateur.

Selon un mode de réalisation, le coulisseau est agencé pour se déplacer par rapport à la pièce de base entre au moins :
- une première position de réglage définissant une première longueur du bracelet, et
- une deuxième position de réglage définissant une deuxième longueur du bracelet.

Selon un mode de réalisation, l'ergot de verrouillage et la pluralité de logement de verrouillage sont agencé pour verrouiller le coulisseau au moins dans la une première position de réglage et dans la deuxième position de réglage.

Selon un mode de réalisation, l'ergot de verrouillage et chaque logement de verrouillage comprennent chacun une face de blocage agencée dans un plan orienté entre 75° et 90° par rapport à une direction de coulissement du coulisseau sur la pièce de base. Une telle orientation relative permet de garantir une absence de glissement et/ou déréglages intempestifs.

Selon un mode de réalisation, la crémaillère prévue sur l'autre du capot ou du coulisseau comprend au moins quatre logements de verrouillage.

Selon un mode de réalisation, les logements de verrouillage sont distants les uns des autres dans une direction de coulissement selon un pas compris dans une plage de valeurs allant de 1 mm à 3 mm.

Un deuxième aspect de l'invention se rapporte à un dispositif de fermeture pour un bracelet de montre, comprenant :
- un fermoir, agencé pour ouvrir ou fermer le bracelet,
- au moins un dispositif de réglage en longueur selon le premier aspect, dans lequel la première attache est fixée au fermoir et la deuxième attache est agencée pour être attachée à un brin de bracelet. Le dispositif de fermeture comprend donc un fermoir (une boucle, à ardillon, déployante ou déployante double, dite boucle papillon) et un dispositif de réglage en longueur, qui sont distincts, ce qui permet de procurer des pièces qui restent simples et standard. En particulier, il est possible de proposer le bracelet complet avec ou sans le dispositif de réglage, sans impacter la conception du fermoir.

Selon un mode de réalisation, le fermoir comprend au moins une boucle déployante avec deux leviers articulés en Vé, et dans lequel la première attache est fixée à une extrémité d'un des deux leviers articulés. En particulier, la première attache est fixée à une extrémité d'un des deux leviers articulés qui est opposée à l'articulation en Vé.

Un troisième aspect de l'invention se rapporte à un bracelet de montre comprenant :
- au moins un brin de bracelet,
- au moins un fermoir,
- au moins un dispositif de réglage en longueur selon le premier aspect, dans lequel la première attache est fixée au fermoir et la deuxième attache est fixée au brin de bracelet.

Selon un mode de réalisation, le fermoir est du type à boucle déployante avec deux leviers articulés en Vé, et dans lequel la première attache est directement fixée à une extrémité d'un des leviers du fermoir. Tout en restant distinct du fermoir, le dispositif de réglage y est directement connecté, sans pièce ou maillon intermédiaire.

Selon un mode de réalisation, le bracelet de montre comprend :
- un premier et un deuxième brins de bracelet,
- un fermoir du type boucle papillon agencé entre le premier brin de bracelet et le deuxième brin de bracelet,
- un premier dispositif de réglage en longueur le premier aspect, agencé entre le premier brin de bracelet et le fermoir,
- un deuxième dispositif de réglage en longueur selon le premier aspect, agencé entre le deuxième brin de bracelet et le fermoir. Le fermoir du type boucle papillon comprend deux leviers chacun articulé sur une plaque de base, et se trouve typiquement au milieu du bracelet. Deux dispositifs de réglage en longueur sont prévus de part et d'autre du fermoir du type boucle papillon pour procurer une capacité de réglage accrue, tout en gardant une symétrie esthétique.

En particulier, du côté du premier dispositif de réglage en longueur, la première attache est fixée au fermoir du type boucle papillon et la deuxième attache est fixée au premier brin de bracelet.

[En particulier, du côté du deuxième dispositif de réglage en longueur, la première attache est fixée au fermoir du type boucle papillon et la deuxième attache est fixée au deuxième brin de bracelet.

Selon un mode de réalisation, le fermoir du type boucle papillon comprend un dispositif de commande,
et, lorsque le fermoir est fermé, le dispositif de commande est en regard de l'articulation du capot du premier dispositif de réglage et de l'articulation du capot du deuxième dispositif de réglage.

Le dispositif de commande du fermoir boucle papillon comprend typiquement deux boutons latéraux situés au milieu de la plaque de base du fermoir et l'agencement des articulations des capots en regard du dispositif de commande permet de garantir que la portion d'actionnement de chacun de capot est agencé à distance du dispositif de commande, ce qui améliore l'ergonomie globale d'utilisation.

Un quatrième aspect de l'invention se rapporte à une montre bracelet comprenant un bracelet de montre selon le troisième aspect.

### Description des figures

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
[fig. 1] représente une vue en perspective d'une partie centrale d'un bracelet articulé comprenant deux dispositifs de réglage en longueur selon l'invention, définissant une première longueur du bracelet ;
[fig. 2] représente en perspective la partie centrale du bracelet articulé de la figure 1, avec les deux dispositifs de réglage en longueur définissant une deuxième longueur du bracelet ;
[fig. 3] représente une vue éclatée d'un des dispositifs de réglage en longueur du bracelet articulé de la figure 1 ;
[fig. 4] représente une vue en coupe d'un des dispositifs de réglage en longueur du bracelet articulé de la figure 1 dans un état verrouillé ;
[fig. 5] représente une vue en coupe du dispositif de réglage en longueur de la figure 4 dans un état déverrouillé ;
[fig. 6] représente une vue en coupe du bracelet articulé de la figure 1 dans un état ouvert, avec les dispositifs de réglage dans l'état verrouillé;
[fig. 7] représente une vue en coupe du bracelet articulé de la figure 2 dans un état ouvert, avec les dispositifs de réglage dans l'état déverrouillé ;
[fig. 8] représente une vue en perspective du bracelet articulé de la figure 1 dans un état ouvert, avec les dispositifs de réglage dans l'état déverrouillé;
[fig. 9] représente une vue en perspective du bracelet articulé de la figure 2 dans un état ouvert, avec les dispositifs de réglage dans l'état déverrouillé ;

### Description détaillée de mode(s) de réalisation

La figure 1 représente une partie centrale d'un bracelet articulé avec :
- un fermoir 400 du type à boucle déployante papillon, avec un dispositif de commande 410,
- un premier dispositif de réglage en longueur 100, relié d'une part au fermoir 400 et d'autre part à un premier brin de bracelet 310 comprenant des maillons,
- un deuxième dispositif de réglage en longueur 200, relié d'une part au fermoir 400 et d'autre part à un deuxième brin de bracelet 320 comprenant des maillons.

Le premier brin de bracelet 310 et le deuxième brin de bracelet 320 sont également chacun reliés à un boitier de montre (non représenté). Le premier brin de bracelet 310 et le deuxième brin de bracelet 320 comportent tous deux des maillons articulés les uns aux autres de manière connue, et un premier maillon 311 est attaché au premier dispositif de réglage en longueur 100 tandis qu'un deuxième maillon 321 est attaché au deuxième dispositif de réglage en longueur 200.

Le fermoir est ici un fermoir à boucle déployante, et en particulier un fermoir à boucle déployante papillon comme cela sera décrit ci-dessous. Cependant, il est à noter que l'invention peut être mise en œuvre avec d'autres types de bracelets, comme par exemple un bracelet en cuir ou en tissu avec des boucles déployantes simples, ou des boucles simples à ardillon.

On peut noter que le premier dispositif de réglage en longueur 100 et le deuxième dispositif de réglage en longueur 200 sont certes attaché au fermoir 400, mais sont distincts en séparés du fermoir 400. On pourrait même prévoir un ou plusieurs maillon(s) intercalaire(s) entre le fermoir 400 et chacun du premier dispositif de réglage en longueur 100 et du deuxième dispositif de réglage en longueur 200.

Sur la figure 1, le premier dispositif de réglage en longueur 100 et le deuxième dispositif de réglage en longueur 200 sont configurés pour définir une première longueur au bracelet articulé, tandis que sur la figure 2 qui représente le même bracelet articulé que la figure 1, le premier dispositif de réglage en longueur 100 et le deuxième dispositif de réglage en longueur 200 sont configurés pour définir une deuxième longueur au bracelet articulé, supérieure à la première longueur. En particulier, on peut noter que l'espace entre premier maillon 311 et premier dispositif de réglage en longueur 100, et l'espace entre deuxième maillon 321 et deuxième dispositif de réglage en longueur 200 sont supérieurs sur la figure 2.

Dans le détail, le premier dispositif de réglage en longueur 100, et le deuxième dispositif de réglage en longueur 200 sont identiques ou à tout le moins symétriques, et comportent chacun les pièces suivantes, comme le montre la figure 3 :
- une pièce de base 10, comprenant une première attache A avec le fermoir 400,
- un coulisseau 20, monté en liaison glissière sur la pièce de base 10 et comprenant une deuxième attache B avec un des brins de bracelet,
- un capot 30, articulé sur la pièce de base 10 et mobile entre une position de verrouillage et une position de réglage,
- un organe de maintien, ici un ressort 40, agencé pour maintenir le capot 30 en position de verrouillage.

Le coulisseau 20 est prévu pour coulisser dans la pièce de base 10, et on peut prévoir une translation comme dans l'exemple représenté, mais on peut prévoir une trajectoire circulaire ou même quelconque. La liaison glissière peut être formée par des rainures formées sur les parois latérales de la pièce de base 10, avec des index ou saillies dépassant des flancs du coulisseau 20. On peut aussi prévoir des butées de fin de course pour éviter tout désaccouplement intempestif entre la pièce de base 10 et le coulisseau 20. On peut prévoir qu'une des butées de fin de course soit amovible, comme par exemple un des arbres ou axes qui forment l'une de la première attache A ou de la deuxième attache B. En tout état de cause, la distance entre la première attache A et la deuxième attache B peut varier pour régler la longueur totale du bracelet.

Comme le montrent plus précisément les figure 4 et 5, le coulisseau 20 comprend une pluralité de logements de verrouillage 21, et le capot 30 comprend un ergot de verrouillage 32, et une portion d'actionnement 31. Le capot 30 est monté sur la pièce de base 10 selon une liaison pivot, de sorte à pouvoir pivoter autour de l'arbre définissant la première attache A. Le coulisseau 20 comprend quant à lui un alésage pour pouvoir recevoir un arbre qui définit la deuxième attache B. Ainsi, le premier dispositif de réglage en longueur 100, et le deuxième dispositif de réglage en longueur 200 sont chacun montés pivotants par rapport au fermoir 400 et aux brins de bracelet. Cependant, on peut envisager d'autres types de montages ou d'articulations avec des pièces intermédiaires ou des pièces souples.

La figure 4 montre le dispositif de réglage en longueur en configuration verrouillée, c'est-à-dire que le capot 30 est dans une position de verrouillage avec l'ergot de verrouillage 32 engagé dans un des logements de verrouillage 21. Dans cette configuration, le coulisseau 20 ne peut pas se déplacer par rapport à la pièce de base 10.

La figure 5 montre le dispositif de réglage en longueur en configuration déverrouillée, c'est-à-dire que le capot 30 est dans une position de réglage ou de déverrouillage (actionné par l'utilisateur qui tire vers le haut la portion d'actionnement 31) avec l'ergot de verrouillage 32 dégagé des logements de verrouillage 21. Dans cette configuration, le coulisseau 20 peut librement se déplacer par rapport à la pièce de base 10, et l'utilisateur peut régler finement la longueur du bracelet de sa montre.

On peut noter qu'au moins une des faces de l'ergot de verrouillage 32, tout comme au moins une des faces de chaque logement de verrouillage 21, est inclinée entre 90° et 75° par rapport à la direction de coulissement. Ceci permet de faciliter l'engagement de l'ergot de verrouillage 32, tout en garantissant un verrouillage efficace sans risque de sauter des crans, car l'angle est trop important pour qu'une traction parvienne à contraindre le ressort 40 .

La figure 6 montre la partie de bracelet de la figue 1, avec le fermoir 400 partiellement déployé ou ouvert (bien que ce dernier terme « ouvert » ne signifie pas que le premier brin de bracelet 310 soit « détaché » du deuxième brin de bracelet 320). Comme on peut le voir sur cette figure 6, le fermoir 400 comprend une plaque de base 403, sur laquelle sont montés un premier levier ou lame 401 et un deuxième levier ou lame 402 pour former deux articulations en Vé avec la plaque de base 403. Le premier levier 401 et le deuxième levier 402 sont montés en rotation sur la première attache A du premier dispositif de réglage en longueur 100 et du deuxième dispositif de réglage en longueur 200 respectivement.

Autrement dit, le premier dispositif de réglage en longueur 100 et le deuxième dispositif de réglage en longueur 200 sont chacun montés entre le fermoir 400 et le premier brin de bracelet 310 et le deuxième brin de bracelet 320 respectivement. Comme cela sera expliqué ci-dessous, il est important de noter que le premier dispositif de réglage en longueur 100 et le deuxième dispositif de réglage en longueur 200 sont distincts, indépendants et différents du fermoir 400.

Sur la figure 6, le premier dispositif de réglage en longueur 100 et le deuxième dispositif de réglage en longueur 200 sont chacun dans la configuration de réglage de la figure 1, c'est-à-dire qu'ils définissent la première longueur (la plus courte possible) du bracelet. En effet, on peut noter que le premier maillon 311 est accolé au premier dispositif de réglage en longueur 100, sans espace significatif, ce qui indique que le coulisseau 20 est au plus près de la première attache A (la distance entre la première attache A et la deuxième attache B est la plus faible possible).

La figure 7 représente une vue en coupe du bracelet articulé de la figure 2 dans un état ouvert (comme sur la figure 6), avec les dispositifs de réglage dans l'état déverrouillé. En effet, les capots 30 sont représentés sur cette figure dans la position de réglage, si bien que les coulisseaux 20 peuvent se déplacer par rapport à la pièce de base 10. On peut voir figure 7 que les coulisseaux 20 sont éloignés de la première attache A, si bien que le premier dispositif de réglage en longueur 100 et le deuxième dispositif de réglage en longueur 200 sont chacun dans la configuration de réglage de la figure 2, c'est-à-dire qu'ils définissent la deuxième longueur (la plus grande possible) du bracelet. En effet, on peut noter que le premier maillon 311 est éloigné du premier dispositif de réglage en longueur 100, avec un espace significatif, ce qui indique que le coulisseau 20 est au plus loin de la première attache A (la distance entre la première attache A et la deuxième attache B est la plus grande possible). En particulier, pour chaque dispositif de réglage en longueur 100 et 200, l'ergot de verrouillage 32 est en regard du dernier logement de verrouillage 21, et le coulisseau 20 est en butée sur une face d'arrêt ou les butées de fin de course mentionnées ci-dessus de la pièce de base 10 pour l'empêcher de sortir de la glissière formée dans la pièce de base 10.

La figure 8 représente une vue en perspective du bracelet articulé de la figure 1 dans un état ouvert, avec les dispositifs de réglage dans l'état déverrouillé (le capot 30 est en position de réglage), et définissant la première longueur du bracelet, en l'espèce la longueur minimale. La figure 9 représente quant à elle une vue en perspective du bracelet articulé de la figure 2 dans un état ouvert, avec les dispositifs de réglage dans l'état déverrouillé (le capot 30 est en position de réglage), et définissant la deuxième longueur du bracelet, en l'espèce la longueur maximale. Ainsi, ces deux figures montrent les deux possibilités extrêmes de réglage en longueur.

De manière connue, le fermoir 400 comprend un dispositif de commande 410 visible figures 1, 2, 8 et 9, destiné à procurer un verrouillage du fermoir 400 lorsqu'il est en position de fermeture comme représenté figures 1 ou 2. Le dispositif de commande 410 comprend notamment deux boutons de commande latéraux qu'il faut actionner (en les pressant l'un vers l'autre) pour déverrouiller la boucle déployante et lui permettre de passer de l'état fermé des figures 1 ou 2 à l'état ouvert des figures 8 ou 9.

On peut noter sur la figure 9 la présence des multiples logements de verrouillage 21 sur le coulisseau 20, qui définissent chacun une possibilité de réglage en longueur intermédiaire. Chaque coulisseau 20 comportant, par exemple, cinq logements de verrouillage 21, le système procure de nombreuses possibilités de réglage en longueur.

On peut noter aussi que la portion d'actionnement 31 du capot 30 recouvre les logements de verrouillage 21 une fois que le capot 30 est en position de verrouillage, ce qui procure un système esthétique.

On peut encore noter que le dispositif de commande 410 du fermoir 400 est distinct et bien éloigné du premier dispositif de réglage en longueur 100 et du deuxième dispositif de réglage en longueur 200, si bien que l'actionnement du capot 30 est aisé et ne prête pas à confusion pour l'utilisateur entre déverrouillage du fermoir 400 pour complètement ouvrir/fermer le bracelet et déverrouillage du capot 30 pour régler finement la longueur du bracelet. On insistera sur l'indépendance entre les dispositifs de réglage en longueur et le système de commande. A l'inverse de nombreux systèmes de l'état de la technique, la fermeture du bracelet n'est pas nécessaire pour verrouiller les dispositifs de réglage en longueur dans la position souhaitée. Au contraire, ceux-ci peuvent être réglés indépendamment de l'état du bracelet, qu'il soit ouvert ou fermé.

On peut aussi noter que le premier levier 401 et le deuxième levier 402 présentent chacun une structure simple qui n'est pas impactée par la présence ou l'absence du premier dispositif de réglage en longueur 100 et du deuxième dispositif de réglage en longueur 200. Le fermoir 400 conserve une conception standard. Autrement dit, le premier dispositif de réglage en longueur 100 et le deuxième dispositif de réglage en longueur 200 ont chacun la fonction d'un maillon du premier brin de bracelet 310 ou du deuxième brin de bracelet 320 : ils sont articulés selon une liaison pivot au niveau de la première attache A et de la deuxième attache B. L'option de réglage fin en longueur ou de mise à l'aise nécessite simplement le remplacement du dernier maillon qui s'attache au fermoir 400 par le premier dispositif de réglage en longueur 100 et par le deuxième dispositif de réglage en longueur 200. On peut noter que le premier dispositif de réglage en longueur 100 et le deuxième dispositif de réglage en longueur 200 pourraient être placés à l'autre extrémité du premier brin de bracelet 310 ou du deuxième brin de bracelet 320 pour être attachés au boîtier de montre, ou pourraient même être placés au milieu des maillons (avec par exemple un marquage spécial pour les distinguer des maillons normaux et indiquer la fonction de réglage en longueur).

### Application industrielle

Un dispositif de réglage en longueur, et un bracelet comportant un tel dispositif de réglage en longueur selon la présente invention, et leur fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, on peut noter que le capot pourrait être formé avec les logements de verrouillage et le coulisseau avec l'ergot de verrouillage.

Le bracelet peut être prévu avec des brins de cuir, de tissu, de caoutchouc ou tout autre matériau plutôt que de comporter des maillons.

La glissière peut être procurée par des rainures ou ouvertures dans l'un du coulisseau ou de la pièce de base et par des tenons ou saillies dans l'autre du coulisseau ou de la pièce de base.

L'organe de maintien du capot peut être un ressort, un ressort à spires, une lame ressort, mais on peut aussi envisager un verrou, un loquet pour maintenir le capot en position de verrouillage.

La première attache peut très bien être reliée au bracelet, et la deuxième attache peut alors être reliée au fermoir.

On peut prévoir de réaliser tout ou partie des pièces décrites en métal (acier inoxydable, acier traité, acier plaqué, métal précieux, titane, argent, or), en matériaux non métalliques, comme des composites, des plastiques techniques...

## Revendications

1. Dispositif de réglage en longueur (100, 200) d'un bracelet de montre, comprenant :
- une pièce de base (10), comprenant une première attache (A) avec l'un d'un fermoir (400) de bracelet ou d'un brin de bracelet (310, 320),
- un coulisseau (20), monté en liaison glissière sur la pièce de base et comprenant une deuxième attache (B) avec l'autre du fermoir (400) de bracelet ou du brin de bracelet (310, 320),
- un capot (30), articulé sur la pièce de base (10) et mobile entre une position de verrouillage et une position de réglage,
- un organe de maintien, agencé pour maintenir le capot (30) en position de verrouillage,
dans lequel l'un du capot (30) ou du coulisseau (20) comprend un ergot de verrouillage (32), l'autre du capot (30) ou du coulisseau (20) comprend une crémaillère avec une pluralité de logements de verrouillage (21) chacun agencé pour :
- recevoir l'ergot de verrouillage (32) et procurer un blocage du coulisseau (20) sur la pièce de base (10) lorsque le capot (30) est en position de verrouillage,
- libérer l'ergot de verrouillage (32) et permettre un réglage d'une distance entre la première attache (A) et la deuxième attache (B), lorsque le capot (30) est en position de réglage,
dans lequel le capot (30) est articulé avec la pièce de base (10) du côté de la première attache (A),
**caractérisé en ce que** le capot (30) comprend :
- une première extrémité du côté de laquelle est agencée l'articulation sur la pièce de base (10),
- une deuxième extrémité opposée à la première extrémité et comprenant une portion d'actionnement (31) à manipuler directement par un utilisateur pour déplacer le capot (30).

2. Dispositif de réglage en longueur (100, 200) selon la revendication 1, dans lequel l'articulation du capot (30) comprend un axe de rotation coaxial avec un axe de pivotement de la première attache (A).

3. Dispositif de réglage en longueur (100, 200) selon l'une des revendications 1 à 2, dans lequel l'organe de maintien est formé par un organe élastique agencé pour exercer sur le capot (30) un effort de rappel vers la position de verrouillage.

4. Dispositif de réglage en longueur (100, 200) selon l'une des revendications 1 à 3, dans lequel l'ergot de verrouillage (32) et chaque logement de verrouillage (21) comprennent chacun une face de blocage agencée dans un plan orienté entre 75° et 90° par rapport à une direction de coulissement du coulisseau (20) sur la pièce de base (10).

5. Dispositif de réglage en longueur (100, 200) selon l'une des revendications 1 à 4, dans lequel la crémaillère prévue sur l'autre du capot (30) ou du coulisseau (20) comprend au moins quatre logements de verrouillage (21).

6. Dispositif de réglage en longueur (100, 200) selon l'une des revendications 1 à 5, dans lequel les logements de verrouillage (21) sont distants les uns des autres dans une direction de coulissement selon un pas compris dans une plage de valeurs allant de 1 mm à 3 mm.

7. Dispositif de fermeture pour un bracelet de montre, comprenant :
- un fermoir (400), agencé pour ouvrir ou fermer le bracelet,
- au moins un dispositif de réglage en longueur (100, 200) selon l'une des revendications 1 à 6, dans lequel la première attache (A) est fixée au fermoir (400) et la deuxième attache (B) est agencée pour être attachée à un brin de bracelet (310, 320).

8. Dispositif de fermeture selon la revendication 7, dans lequel le fermoir (400) comprend au moins une boucle déployante avec deux leviers articulés en Vé, et dans lequel la première attache (A) est fixée à une extrémité d'un des deux leviers articulés.

9. Bracelet de montre comprenant :
- au moins un brin de bracelet (310, 320),
- au moins un fermoir (400),
- au moins un dispositif de réglage en longueur (100, 200) selon l'une des revendications 1 à 6, dans lequel la première attache (A) est fixée au fermoir (400) et la deuxième attache (B) est fixée au brin de bracelet (310, 320).

10. Bracelet de montre selon la revendication 9, dans lequel le fermoir (400) est du type à boucle déployante avec deux leviers articulés en Vé, et dans lequel la première attache (A) est directement fixée à une extrémité d'un des leviers du fermoir (400).

11. Bracelet de montre selon la revendication 9 ou 10, comprenant :
- un premier et un deuxième brins de bracelet (310, 320),
- un fermoir (400) du type boucle papillon agencé entre le premier brin de bracelet (310) et le deuxième brin de bracelet (320),
- un premier dispositif de réglage en longueur (100) selon l'une des revendications 1 à 6, agencé entre le premier brin de bracelet (310) et le fermoir (400),
- un deuxième dispositif de réglage en longueur (200) selon l'une des revendications 1 à 6, agencé entre le deuxième brin de bracelet (320) et le fermoir (400).

12. Bracelet de montre selon la revendication 11,
dans lequel le fermoir (400) comprend un dispositif de commande (410), et dans lequel, lorsque le fermoir (400) est fermé, le dispositif de commande (410) est en regard de l'articulation du capot (30) du premier dispositif de réglage en longueur (100) et de l'articulation du capot (30) du deuxième dispositif de réglage en longueur (200).

13. Montre bracelet comprenant un bracelet de montre selon l'une des revendications 9 à 12.

## Patentansprüche

1. Vorrichtung zur Längenregulierung (100, 200) eines Uhrenarmbands, umfassend:
- ein Basisteil (10), das eine erste Befestigung (A) mit entweder einer Armbandschließe (400) oder einem Armbandstrang (310, 320) umfasst,
- einen Schieber (20), der in Gleitverbindung auf dem Basisteil angebracht ist und eine zweite Befestigung (B) mit dem anderen Teil, entweder mit der Armbandschließe (400) oder dem Armbandstrang (310, 320), umfasst,
- eine Abdeckung (30), die am Basisteil (10) angelenkt ist und zwischen einer Verriegelungsposition und einer Regulierungsposition beweglich ist,
- ein Halteelement, das eingerichtet ist, um die Abdeckung (30) in Verriegelungsposition zu halten,
wobei entweder die Abdeckung (30) oder der Schieber (20) einen Verriegelungsstift (32) aufweist, wobei das andere Teil, entweder die Abdeckung (30) oder der Schieber (20), eine Zahnstange mit einer Vielzahl von Verriegelungsaufnahmen (21) umfasst, die jeweils eingerichtet sind, um:
- den Verriegelungsstift (32) aufzunehmen und den Schieber (20) am Basisteil (10) zu arretieren, wenn sich die Abdeckung (30) in Verriegelungsposition befindet,
- den Verriegelungsstift (32) freizugeben und eine Regulierung eines Abstands zwischen der ersten Befestigung (A) und der zweiten Befestigung (B) zu gestatten, wenn sich die Abdeckung (30) in Regulierungsposition befindet,
wobei die Abdeckung (30) mit dem Basisteil (10) auf der Seite der ersten Befestigung (A) angelenkt ist,
**dadurch gekennzeichnet, dass** die Abdeckung (30) umfasst:
- ein erstes Ende, an dessen Seite das Gelenk am Basisteil (10) eingerichtet ist,
- ein zweites Ende gegenüber dem ersten Ende und umfassend einen Betätigungsabschnitt (31), der von einem Benutzer direkt betätigt wird, um die Abdeckung (30) zu verschieben.

2. Vorrichtung zur Längenregulierung (100, 200) nach Anspruch 1, wobei das Gelenk der Abdeckung (30) eine Drehachse umfasst, die koaxial zu einer Schwenkachse der ersten Befestigung (A) ist.

3. Vorrichtung zur Längenregulierung (100, 200) nach einem der Ansprüche 1 bis 2, wobei das Halteelement von einem elastischen Element gebildet ist, das eingerichtet ist, um auf die Abdeckung (30) eine Rückstellkraft in die Verriegelungsposition auszuüben.

4. Vorrichtung zur Längenregulierung (100, 200) nach einem der Ansprüche 1 bis 3, wobei der Verriegelungsstift (32) und jede Verriegelungsaufnahme (21) jeweils eine Sperrfläche aufweisen, die in einer Ebene eingerichtet ist, die zwischen 75° und 90° in Bezug auf eine Gleitrichtung des Schiebers (20) auf dem Basisteil (10) ausgerichtet ist.

5. Vorrichtung zur Längenregulierung (100, 200) nach einem der Ansprüche 1 bis 4, wobei die am anderen Teil, entweder an der Abdeckung (30) oder am Schieber (20), vorgesehene Zahnstange mindestens vier Verriegelungsaufnahmen (21) umfasst.

6. Vorrichtung zur Längenregulierung (100, 200) nach einem der Ansprüche 1 bis 5, wobei die Verriegelungsaufnahmen (21) in einer Verschieberichtung in einem Abstand voneinander beabstandet sind, der in einem Wertebereich von 1 mm bis 3 mm liegt.

7. Verschlussvorrichtung für ein Uhrenarmband, umfassend:
- eine Schließe (400), die zum Öffnen oder Schließen des Armbands eingerichtet ist,
- mindestens eine Vorrichtung zur Längenregulierung (100, 200) nach einem der Ansprüche 1 bis 6, wobei die erste Befestigung (A) an der Schließe (400) befestigt ist und die zweite Befestigung (B) eingerichtet ist, um an einem Armbandstrang (310, 320) befestigt zu sein.

8. Verschlussvorrichtung nach Anspruch 7, wobei die Schließe (400) mindestens eine Faltschließe mit zwei V-förmig angelenkten Hebeln umfasst, und wobei die erste Befestigung (A) an einem Ende von einem der beiden angelenkten Hebel befestigt ist.

9. Uhrenarmband, umfassend:
- mindestens einen Armbandstrang (310, 320),
- mindestens eine Schließe (400),
- mindestens eine Vorrichtung zur Längenregulierung (100, 200) nach einem der Ansprüche 1 bis 6, wobei die erste Befestigung (A) an der Schließe (400) und die zweite Befestigung (B) am Armbandstrang (310, 320) befestigt ist.

10. Uhrenarmband nach Anspruch 9, wobei die Schließe (400) vom Typ Faltschließe mit zwei V-förmig angelenkten Hebeln ist und wobei die erste Befestigung (A) direkt an einem Ende von einem der Hebel der Schließe (400) befestigt ist.

11. Uhrenarmband nach Anspruch 9 oder 10, umfassend:
- einen ersten und einen zweiten Armbandstrang (310, 320),
- eine Schließe (400) vom Typ einer Schmetterlingsschließe, die zwischen dem ersten Armbandstrang (310) und dem zweiten Armbandstrang (320) eingerichtet ist,
- eine erste Vorrichtung zur Längenregulierung (100) nach einem der Ansprüche 1 bis 6, die zwischen dem ersten Armbandstrang (310) und der Schließe (400) eingerichtet ist,
- eine zweite Vorrichtung zur Längenregulierung (200) nach einem der Ansprüche 1 bis 6, die zwischen dem zweiten Armbandstrang (310) und der Schließe (400) eingerichtet ist.

12. Uhrenarmband nach Anspruch 11,
wobei die Schließe (400) eine Steuereinrichtung (410) umfasst, und wobei, wenn die Schließe (400) geschlossen ist, die Steuervorrichtung (410) dem Gelenk der Abdeckung (30) der ersten Vorrichtung zur Längenregulierung (100) und dem Gelenk der Abdeckung (30) der zweiten Vorrichtung zur Längenregulierung (200) zugewandt ist.

13. Armbanduhr, umfassend ein Uhrenarmband nach einem der Ansprüche 9 bis 12.

## Claims

1. A device (100, 200) for adjusting in length a watch bracelet comprising:
- a base piece (10) comprising a first fastener (A) with one of a bracelet clasp (400) or of a bracelet strand (310, 320),
- a slider (20) mounted in slide connection on the base piece and comprising a second fastener (B) with the other of the bracelet clasp (400) or of the bracelet strand (310, 320),
- a cover (30) hinged on the base piece (10) and movable between a locking position and an adjustment position,
- a holding member arranged to hold the cover (30) in the locking position,
wherein one of the cover (30) or of the slider (20) comprises a locking lug (32), the other of the cover (30) or of the slider (20) comprises a rack with a plurality of locking housings (21) each arranged to:
- receive the locking lug (32) and provide a blocking of the slider (20) on the base piece (10) when the cover (30) is in the locking position,
- release the locking lug (32) and allow an adjustment of a distance between the first fastener (A) and the second fastener (B), when the cover (30) is in the adjustment position,
wherein the cover (30) is hinged with the base piece (10) on the side of the first fastener (A),
**characterized in that** the cover (30) comprises:
- a first end on the side of which the hinge on the base piece (10) is arranged,
- a second end opposite to the first end and comprising an actuation portion (31) to be directly manipulated by a user to move the cover (30).

2. The length-adjustment device (100, 200) according to claim 1, wherein the hinge of the cover (30) comprises an axis of rotation coaxial with a pivot axis of the first fastener (A).

3. The length-adjustment device (100, 200) according to any of claims 1 to 2, wherein the holding member is formed by an elastic member arranged to exert a return force on the cover (30) towards the locking position.

4. The length-adjustment device (100, 200) according to any of claims 1 to 3, wherein the locking lug (32) and each locking housing (21) each comprise a blocking face arranged in a plane oriented between 75° and 90° with respect to a sliding direction of the slider (20) on the base piece (10).

5. The length-adjustment device (100, 200) according to any of claims 1 to 4, wherein the rack provided on the other of the cover (30) or of the slider (20) comprises at least four locking housings (21).

6. The length-adjustment device (100, 200) according to any of claims 1 to 5, wherein the locking housings (21) are distant from each other in a sliding direction at a pitch comprised in a range of values from 1 mm to 3 mm.

7. A closure device for a watch bracelet, comprising:
- a clasp (400) arranged to open or close the bracelet,
- at least one length-adjustment device (100, 200) according to any of claims 1 to 6, wherein the first fastener (A) is fixed to the clasp (400) and the second fastener (B) is arranged to be fastened to a bracelet strand (310, 320).

8. The closure device according to claim 7, wherein the clasp (400) comprises at least one unfolding buckle with two V-shaped hinged levers, and wherein the first fastener (A) is fixed to one end of one of the two hinged levers.

9. A watch bracelet comprising:
- at least one bracelet strand (310, 320),
- at least one clasp (400),
- at least one length-adjustment device (100, 200) according to any of claims 1 to 6, wherein the first fastener (A) is fixed to the clasp (400) and the second fastener (B) is fixed to the bracelet strand (310, 320).

10. The watch bracelet according to claim 9, wherein the clasp (400) is of the unfolding buckle type with two V-shaped hinged levers, and wherein the first fastener (A) is directly fixed to one end of one of the levers of the clasp (400).

11. The watch bracelet according to claim 9 or 10, comprising:
- a first and a second bracelet strand (310, 320),
- a clasp (400) of the butterfly buckle type arranged between the first bracelet strand (310) and the second bracelet strand (320),
- a first length-adjustment device (100) according to any of claims 1 to 6, arranged between the first bracelet strand (310) and the clasp (400),
- a second length-adjustment device (200) according to any of claims 1 to 6, arranged between the second bracelet strand (320) and the clasp (400).

12. The watch bracelet according to claim 11, wherein the clasp (400) comprises a control device (410), and wherein, when the clasp (400) is closed, the control device (410) is facing the hinge of the cover (30) of the first length-adjustment device (100) and the hinge of the cover (30) of the second length-adjustment device (200).

13. A wristwatch comprising a watch bracelet according to any of claims 9 to 12.
